# EUROPÄISCHE PATENTSCHRIFT

(11) **EP 1 887 159 B1**
(45) Veröffentlichungstag und Bekanntmachung des Hinweises auf die Patenterteilung: **03.06.2009**
(21) Anmeldenummer: 06016415.9
(22) Anmeldetag: 07.08.2006
(51) Int. Cl.: E04D 13/00

(54) **Wetterunabhängige Reinigungsvorrichtung**
Weather independent cleaning device
Dispositif de nettoyage qui est indépendant du temps

(43) Veröffentlichungstag der Anmeldung: 13.02.2008
(73) Patentinhaber: Weber, Hugo, 86480 Waltenhausen (DE)
(72) Erfinder: Weber, Hugo, 86480 Waltenhausen (DE)
(74) Vertreter: Munk, Ludwig

(56) Entgegenhaltungen:
- EP-A1- 1 389 659
- DE-C1- 10 058 855
- US-A1- 2004 258 835

## Beschreibung

Die Erfindung betrifft eine Reinigungsvorrichtung für dem Wetter ausgesetzte Oberflächen wie beispielsweise Dächer, gemäß dem Oberbegriff des Anspruchs 1.

Derartige Reinigungsvorrichtungen sind aus verschiedenen eigenen Schutzrechten bekannt. Dabei ging die Entwicklung bisher immer dahin, Reinigungsvorrichtungen aus möglichst hochwertigem Kupfer, d.h. möglichst reinem Kupfer herzustellen und für eine möglichst schutzschichtfreie Kupferoberfläche zu sorgen, damit das Kupfer mit natürlicher Feuchtigkeit reagieren kann, wie dies beispielsweise in der WO 2005/07 1181 und WO 2004/018 794 beschrieben ist. Die an die jeweilige Dachziegelform angepasste Kupferblechplatte wurde dabei sogar mit Befestigungsmitteln aus Kupfer an dem Dach befestigt, um die Reaktionsfläche der Reinigungsvorrichtung, sprich die Kupferoberfläche der jeweiligen Platte noch zu vergrößern. Weitere Maßnahmen zur Vergrößerung der Kupferoberfläche betrafen mehrlagige Schichtungen von Kupferblech auf der Basis-Kupferplatte der Reinigungsvorrichtung, wie in der EP 1 389 659 B1 beschrieben. EP 1 389 659 B1 offenbart eine Reinigungsvorrichtung nach dem Oberbegriff des Anspruchs 1. Dabei wurde erkannt, dass es auch eine große Rolle spielt, das Kupfermaterial an den Reaktionsoberflächen möglichst lange der natürlichen Feuchtigkeit auszusetzen, wie dies in den Spalten zwischen den Kupferlagen gemäß EP 1 389 659 B1 schon der Fall war. Weitere Verbesserungen in dieser Richtung betrafen Kupferlagen aus Lochblechen sowie eine bewegliche Verbindung der einzelnen Kupferlagen aneinander, so dass das in den Spalt zwischen dem Kupfer eindringende Wasser möglichst lang darin gehalten wird. Auch bei anderen Erscheinungsformen von Dachreinigungsvorrichtungen des Anmelders kam es immer darauf an, eine möglichst große Kupferoberfläche der natürlichen Feuchtigkeit auszusetzen, wie beispielsweise bei der Reinigungsvorrichtung gemäß deutschem Gebrauchsmuster DE 203 211 44.8, bei dem das Kupfer in Form von einem Gebinde mit einer großen Außenoberfläche vorgesehen war.

Während bei diesen Dachreinigungsvorrichtungen unter den meisten Umweltbedingungen ein im Verhältnis zum jeweiligen Preisleistungsverhältnis zufrieden stellendes Resultat hinsichtlich der Dachreinigung zuverlässig und über lange Zeit erzielt wird, sind in letzter Zeit auch Entwicklungen bekannt geworden, deren Effekt begrenzt war, z.B. ein spannungsunterstütztes Dachreinigungssystem gemäß DE 10 2004 036 979 A1. Dabei sind zwei Kupferplatten durch einen dünnen Spalt voneinander getrennt angeordnet und galvanisch miteinander gekoppelt, wenn Regenwasser in den Spalt eindringt. Um jedoch das Wasser in dem Spalt eine gewisse Zeit zu halten ist es nötig, dass die Dicke des Spalts im Bereich der Kapillarwirkung bleibt, d.h. höchstens wenige Zehntel-Millimeter beträgt. Damit ist der Spalt jedoch zu dünn, um einen Durchfluss zu erzielen, weil das im Spalt befindliche Wasser einen derartigen Staudruck erzeugt, dass das nachfolgende Wasser über die äußere der beiden Kupferlagen hinweg fließt. Zudem kommt es bei den üblichen Temperaturschwankungen auf Hausdächern schnell zu einem Materialverzug, der wegen der geringen Spaltdicke zwangsläufig zum Kurzschluss der Anlage führt. Selbst wenn kein Materialverzug auftreten sollte, wird das von der den Pluspol bildenden Kupferplatte abgetragene Material nicht so homogen wie dort am Minuspol angelagert, so dass es im Lauf der Zeit zu einem Materialaufbau an der den Minuspol bildenden Kupferplatte kommt, und damit zwangsläufig über die Zeit zum Kurzschluss der Anlage.

Eine weitere Dachreinigungsvorrichtung ist in der US 3,566,832 gezeigt, welche ein Gehäuse umfasst, in dem eine Chemikalie untergebracht ist, z.B. ein Metalloxyd, oder ein Bleichmittel, welches sich unter dem Einfluss von Feuchtigkeit nach und nach auflöst und durch die Perforierung des Gehäuses austritt.

Ausgehend von dem vorstehend genannten eigenen Stand der Technik ist es Aufgabe der vorliegenden Erfindung, eine Reinigungsvorrichtung für der Witterung ausgesetzte Flächen; wie beispielsweise Dächer zu schaffen, mit der die erzielbare Reinigungswirkung unabhängiger von den Umweltbedingungen an dem jeweiligen Einsatzort der Reinigungsvorrichtung wirkt.

Diese Aufgabe wird mit den Merkmalen des Anspruchs 1 gelöst.

Erfindungsgemäß enthält die Reinigungsvorrichtung dabei nicht nur ein Reaktionsmaterial, welches im Zusammenwirken mit natürlicher Feuchte einen fungiziden bzw. antibakteriellen und schmutzentfernenden Effekt hat, sondern ferner ein Schwefelmaterial, mit dem das Reaktionsmaterial zu einer Sulfatverbindung, beispielsweise einem Metallsulfat oder - sulfid reagieren kann.

Denn, wie der Erfinder erkannt hat, beruht die antibakterielle, fungizide und schmutzentfernende Wirkung von Reaktionsmaterialien der im Oberbegriff des Anspruchs 1 beschriebenen Art darauf, dass in natürlicher Feuchte heutzutage aufgrund der Luftverschmutzung und ähnlichem Schwefel enthalten ist - wie aus der öffentlichen Diskussion zum Thema saurem Regen hinlänglich bekannt- und dieser Schwefel in Form einer sauren Lösung vorliegt, welche Reaktionsmaterialien der gattungsgemäßen Art wie beispielsweise Kupfer, Zink odgl. angreift und mit ihnen zu Kupfersulfat reagiert, welches ein hochgiftiges Pflanzengift, Bakterizid und Fungizid ist.

In Gegenden, in denen die natürliche Feuchte aber einen geringeren Schwefelgehalt aufweist, wie beispielsweise in küstennahen Bereichen, kommt die die Dachreinigung auslösende Reaktion bei klassischen Dachreinigungsvorrichtungen der eingangs beschriebenen Art daher nur schleppend in Gang und bleibt hinsichtlich ihrer Reinigungskraft hinter den gesteckten Zielen zurück. Da die Reinigungsvorrichtung auf erfindungsgemäße Weise zusätzlich ein Schwefelmaterial abgibt, welches mit dem Reaktionsmaterial zu einer Sulfatverbindung bzw. zu einem Metallsulfat reagieren kann, gelingt es jedoch, auch in solchen Gegenden für eine hinsichtliche Reinigungskraft und Reinigungsdauer ausreichende Dachreinigung zu sorgen. Auch in Gegenden mit hoher Schwefelbelastung im Niederschlag führt der Eigenschwefel der Reinigungsvorrichtung auf vorteilhafte Weise zu einer schnelleren und nachhaltigeren Dachreinigung. Darüber hinaus macht der Eigenschwefelanteil die erfindungsgemäße Reinigungsvorrichtung auch in Gegenden einsetzbar, in denen nur sehr begrenzt Niederschläge fallen und daher die natürli-, che Feuchte optimal für die Dachreinigung ausgenutzt werden muss.

Es sei darauf hingewiesen, dass neben oder alternativ zu dem Schwefelmaterial im Rahmen der Erfindung auch jedwedes weitere Zusatzmaterial eingesetzt werden kann, welches unter Feuchtigkeitseinfluss mit dem Reaktionsmaterial der gattungsgemäßen Art, also beispielsweise einem Kupfer- und/oder Zinkmaterial oberflächenreinigende Verbindungen bildet, also ein Fungizid, Bakterizid, Pflanzengift, eine Säure oder Lauge.

Das Reaktionsmaterial ebenso wie das Schwefelmaterial ist dabei so in der Reinigungsvorrichtung enthalten, dass es im Lauf der Zeit nach und nach abgegeben wird, d.h. dass die Reinigungswirkung über einen jahre- bzw. jahrzehntelangen Zeitraum erzielt wird, also so, dass das Reaktionsmaterial und das Schwefelmaterial durch einwirkende Feuchte nicht sofort vollständig ausgewaschen wird, sondern lediglich in Spuren, dafür aber unter Feuchtigkeitseinfluss kontinuierlich abgegeben wird. Das Schwefelmaterial kann dabei auch so beschaffen sein, dass es mit dem Reaktionsmaterial zu einer Sulfidverbindung reagiert, da sich Sulfidverbindungen unter Feuchtigkeitseinfluss in Sulfatverbindungen umwandeln.

Vorteilhafte Weiterbildungen sind dabei Gegenstand der Unteransprüche. Dabei lassen sich im Rahmen der Erfindung alle beanspruchten Merkmale in jedweder sinnvoll erscheinenden Kombination verwenden.

Beim Aufbau der erfindungsgemäßen Reinigungsvorrichtung sowie bei der Auswahl des Reaktionsmaterials und des Schwefelmaterials, seinem Aggregatzustand sowie seinem Vorliegen in elementarer Form, als Verbindung oder als Stoffgemisch kann dabei im Rahmen der Erfindung variiert werden, so lange die oben stehend beschriebenen Wirkungen erzielt werden.

So könnte beispielsweise eine Reinigungsvorrichtung mehrere Lagen Kupfer- oder Zinkblech aufweisen, zwischen denen das Schwefelmaterial angeordnet ist. In diesem Fall könnte das Schwefelmaterial beispielsweise aus einem pulverisierten, schwefelhaltigen Mineral oder elementarem Schwefel bestehen, welches mit Hilfe eines Bindemittels zu einer Lage verbunden ist, die jeweils zwischen zwei der Bleche angeordnet sein kann. Dabei kann es ausreichen, wenn an den Rändern der Bleche die Feuchtigkeit an den mit dem Schwefelmaterial ausgefüllten Spalten angreift, um genügend Schwefelmaterial und Reaktionsmaterial aus der Reinigungsvorrichtung herauszuwaschen, um die Dachreinigungswirkung zu erzielen. Es wäre aber ebenso denkbar, die Schwefelmateriallage mit geeigneten Maßnahmen wasserduchlässig zu machen, beispielsweise indem das Schwefelmaterial mit einem geeigneten Bindemittel gesintert wird, so dass die Feuchtigkeit in die Sinterporen der Schwefelmateriallage eindringen kann. Ebenso wäre es denkbar, den Spalt mit dem Schwefelmaterial auszuschäumen. Ferner wäre es denkbar, nicht den gesamten Spalt zwischen den Kupferlagen auszufüllen, sondern Kanäle freizulassen, in die die Feuchtigkeit eindringen kann, um so die von der Feuchtigkeit benetzbare Oberfläche zu vergrößern. Ferner wäre es denkbar, die Kupferbleche und/oder die Schwefelmateriallage mit Löchern bzw. einer Perforierung zu versehen, so dass die Feuchtigkeit die Schwefelmateriallage an einer größeren Oberfläche benetzen kann. Ebenso denkbar wäre es, das Schwefelmaterial als Gebinde, Gewirke, Geflecht odgl. zwischen die Kupferbleche einzubringen, so dass Wasser zwischen den Schwefelmaterialfäden hindurch laufen kann, oder ein solches Vlies, Gebinde, Gewirke, Geflecht odgl. aus einem vorzugsweise saugfähigenTrägermaterial oder aus dem Reaktionsmaterial herzustellen und mit einer Paste, einem Lack odgl. einzulassen, welche schwefelmaterialhaltig ist.

Weiterhin wäre es beispielsweise denkbar, die Reinigungsvorrichtung ganz als Gebinde, Gewirke, Geflecht odgl. aus Reaktionsmaterialfäden, beispielsweise Kupferfäden odgl. und einer darauf aufgetragenen Paste, Lack odgl. aus dem Schwefelmaterial herzustellen. Das mit der Paste versehene Gebinde, Gewirke, Geflecht odgl. könnte dabei auch in einem Gehäuse untergebracht sein, welches wiederum aus einem Trägermaterial, dem Reaktionsmaterial oder dem Schwefelmaterial bestehen kann.

Weiterhin wäre es denkbar, ein Gehäuse aus dem Reaktionsmaterial, also beispielsweise aus mit einer geeigneten Perforierung versehenen Kupferblechen herzustellen, welches mit dem Schwefelmaterial in Form von kristallinen oder mineralischen Brocken gefüllt ist.

Darüber hinaus könnte die Reinigungsvorrichtung auch aus einem Materialträger bestehen, welcher gleichzeitig das Schwefelmaterial und das Reaktionsmaterial enthält. So könnte beispielsweise ein Blech aus einer Kupfer- Schwefellegierung oder einer Legierung, welche neben anderen Bestandteilen Kupfer- und/oder Zinkanteile und Schwefelmaterial enthält, auf dem Dach angebracht werden. Genauso gut könnte dieses Blech aber auch verwendet werden, um das Gehäuse, welches mit dem Schwefelmaterial gefüllt ist, herzustellen, oder die Blechlagen, zwischen denen das Schwefelmaterial angeordnet ist. In einem solchen Gehäuse, bzw. zwischen solchen Blechen kann dabei nicht nur Schwefelmaterial angeordnet sein, sondern zusätzlich ebenso Kupfermaterial bzw. ein sowohl Schwefel- als auch Reaktionsmaterial enthaltendes Material, wie beispielsweise ein schwefelhaltiges Kupfererz in gemahlener und mit Bindemittel versehener Form, Metall- bzw. Kupfer- oder Zinkspäne und Schwefelpulver in Bindemittel eingelassen bzw. miteinander verklebt oder gesintert, ein mit einem schwefelhaltigen Überzug versehenes Kupfergestrick, Gewölle odgl. etc.. Ebenso wäre es denkbar, eine Aufnahme aus einem nicht reaktiven Trägermaterial, also ein Gehäuse oder zwei Bleche zwischen denen eine Lage Material angeordnet werden kann, vorzusehen, welche mit einem Material gefüllt ist, welches sowohl Reaktionsmetall bzw. Kupfer als auch Schwefelmaterial enthält. So könnte beispielsweise in einem Kunststoffgehäuse, welches auf geeignete Art perforiert ist, ein zum Auswaschen geeignet zerkleinertes, schwefelhaltiges Kupfererz eingebracht sein. Weiterhin wäre es denkbar, zwischen zwei geeignet perforierten Kunststofffolien beispielsweise einen Sinterkörper einzubringen, in den schwefelhaltige und kupferhaltige Materialanteile eingesintert sind.

Ebenfalls wäre es denkbar, die Reinigungsvorrichtung aus einem Kupferblech herzustellen, in welchem Schwefelverunreinigungen eingeschlossen sind.

Bevorzugt ist dabei eine Reinigungsvorrichtung, die insgesamt mindestens 0,6 Gewichtsprozent Schwefel enthält. Versuche haben ab dieser Schwelle Resultate gezeigt. Die Reinigungswirkung der erfindungsgemäßen Reinigungsvorrichtung setzt jedoch dann besonders schnell ein, wenn der Schwefelgehalt auf über 5 Gewichtsprozent gesteigert wird, beispielsweise über 25 Gewichtsprozent.

In einer weiteren vorteilhaften Ausführungsform könnte die Reinigungsvorrichtung mit einer Berieselungsanlage versehen sein, mit welcher der bzw. die auf dem Dach angebrachten Körper mit einer Flüssigkeit berieselt werden können. Die Reinigungsvorrichtung wird auf diese Weise noch stärker vom Wetter unabhängig, so dass die Reinigungswirkung auch während langer Trockenperioden und/oder in Gegenden mit trockenem Klima erzielt werden können. In diesem Zusammenhang könnte das Schwefelmaterial zumindest zum Teil auch in flüssigem Aggregatszustand vorliegen, beispielsweise als schwefelhaltige Lösung in einem Tank, welche mit der Berieselungsanlage auf den bzw. die auf dem Dach angebrachten Körper aufgebracht werden, also beispielsweise auf dort angebrachte Platten aus Kupferblech. Ebenso wäre es denkbar, eine reaktionsmaterial- und schwefelhaltige Lösung auf die auf dem Dach angebrachten Körper auszurieseln, wobei die auf dem Dach angebrachten Körper nicht nur Reaktionsmaterial enthalten können, sondern auch Schwefelmaterial, wie beispielsweise in den weiter oben beschriebenen Ausführungsformen. Unter Umständen wäre es sogar möglich, eine schwefel- und/oder schwefel- kupferhaltige Lösung in einen Sinterkörper einzuspritzen oder den Sinterkörper mit einem schwefelhaltigen Gas zu begasen, bevor er zum Teil einer auf dem Dach bzw. der dem Wetter ausgesetzten Oberfläche angebrachten Reinigungsvorrichtung gemacht wird.

Dabei versteht es sich von selbst, dass die erfindungsgemäße Reinigungsvorrichtung als Dachfirstelement zum Anbringen auf einem Dachfirst, als Dachziegelelement zum Anbringen aus einem Dachziegel, sowie aus einer Mehrzahl dieser Elemente, einer optionalen Berieselungsanlage dafür sowie einem optionalen Tank bestehen kann. Ebenfalls wäre es denkbar, dass die Reinigungsvorrichtung aus Reinigungselementen besteht, die aus einem unterschiedlichen Material bestehen. So könnte beispielsweise in Schuppenlage nebeneinander quer über ein Dach abwechseln eine Lage Kupferblech und eine Lage eines Schwefelmaterialträgers angeordnet sein.

Die mit den aus den Schutzrechten des Erfinders bekannten Reinigungsvorrichtungen erzielbaren Vorteile lassen sich dabei weiter verbessern, wenn diese prinzipiell bekannten Reinigungsvorrichtungen mit dem Schwefelmaterial bzw. dem Schwefelmaterialträger ausgestattet werden.

Im Zusammenhang mit den Figuren wird daher erläutert, wie bestehende Reinigungsvorrichtungen des Erfinders erfindungsgemäß weitergebildet werden. Es zeigen:
- Figur 1: eine Reinigungsvorrichtung für einen Dachfirstziegel im Längsschnitt;
- Figur 2: eine Reinigungsvorrichtung zum Aufbringen auf einen Dachziegel im Längsschnitt und
- Figur 3: eine weitere Ausführungsform einer erfindungsgemäßen Reinigungsvorrichtung im Längsschnitt.

Zunächst wird Bezug genommen auf die Figur 1, welche eine erfindungsgemäße Reinigungsvorrichtung zum Auflegen auf einen Dachfirstziegel 3 zeigt. Die Reinigungsvorrichtung weist vier Lagen Kupferblech 1.1 bis 1.4 auf, die den Dachfirstziegel 3 auf der Oberseite weitgehend umfassen, wobei jede Lage sich über beide Seiten des Dachfirstziegels erstreckt. Die einzelnen Lagen weisen hierbei gestanzte Ausbuchtungen auf, die als Abstandshalter zwischen den einzelnen Lagen wirken. An der Unterseite der jeweiligen Lagen sind Wulste 8 aufgekantet, gegen die sich die jeweils darüber liegende Lage mit ihrer Längsseite abstützen kann. Durch die Formgestaltung der einzelnen Kupferblechlagen mit den ausgestanzten Ausbuchtungen der Noppen oder Löcher als Abstandshalter werden zwischen den Lagen Zwischenräume 14 erzeugt, in denen Sinterkörper 7 aus einem schwefelhaltigen Sintermaterial Platz finden. Über Öffnungen 6 und vorzugsweise auch über eine Perforierung der Kupferblechlagen kann Regen- und/oder Tauwasser in die Zwischenräume zwischen den Lagen eindringen. Dort wird somit die Oberfläche der Kupferbleche 1.1 bis 1.4 benetzt, aber auch die Oberfläche der Sinterkörper 7, so dass für die gewünschte Kupfersulfatbildung immer ausreichend Ausgangsstoffe ausgewaschen werden können.

Die Figur 2 zeigt eine Reinigungsvorrichtung prinzipiell gleicher Bauart zur Anbringung auf einem ebenen Dachziegel 9, welche ebenfalls vierlagig ausgebildet ist. Dabei ist zwischen der untersten Kupferblechlage 1.1 und der darüberliegenden Kupferblechlage 1.2 ein Vlies 17 aus einem saugfähigen Material, welches mit einer schwefelhaltigen Paste überzogen ist, eingezogen. Während somit in den Zwischenräumen 14 zwischen den drei oberen Lagen die eindringende Feuchtigkeit, bzw. der darin enthaltene Schwefel Kupfer aus den Oberflächen der Kupferblechanlagen 1.2 bis 1.4 auswäscht und zu Kupfersulfat bindet, wird das in den Zwischenraum 14 zwischen der untersten Lage 1.1 und der darüber liegenden Lage 1.2 eindringende Regenwasser von dem Vlies 17 aufgesaugt und somit dort über einen längeren Zeitraum gespeichert. Zusätzlich zu dem durch den in dem natürlichen Regenwasser vorliegenden Schwefel hervorgerufenen Auswaschen von Kupfer aus den Oberflächen der Kupferblechlagen 1.1 und 1.2 gilt hier noch, dass die schwefelhaltige Paste, mit der das Vlies 17 versehen ist, unter Einfluss der Feuchtigkeit zusätzlichen Schwefel abgibt, so dass es zu einer verstärkten Kupfersulfatbildung kommt.

An dieser Stelle sei erwähnt, dass natürlich auch in den anderen Zwischenräumen ein derartiges Vlies 17 eingebracht sein kann.

Die in den Figuren 1 und 2 gezeigten Ausführungsbeispiele sind erfindungsgemäße Weiterbildungen der in der eigenen europäischen Patentschrift EP 1 389 659 B1 in Figur 1 und 3 beschriebenen mehrlagigen Reinigungsvorrichtung. Es versteht sich von selbst, dass auch die anderen dort gezeigten, beschriebenen und beanspruchten Reinigungsvorrichtungen erfindungsgemäß mit dem Schwefelmaterial versehen sein können. Ebenso wäre es denkbar, das in Zusammenhang mit Figur 2 genannte Vlies mit einem Lack mit gebundenem Schwefel zu versehen oder den in Zusammenhang mit Fig. 1 genannten Sinterkörper mit Schwefelgaseinpressungen, die langsam ausdampfen. Weiterhin könnten auch mehrlagige Reinigungsvorrichtungen mit zueinander beweglichen Lagen erfindungsgemäß mit Schwefelmaterial versehen werden. Derartige mehrlagige Reinigungsvorrichtungen mit beweglichen Lagen sind beispielsweise in der eigenen deutschen Patentschrift DE 103 52839 B3 gezeigt, beschrieben und beansprucht.

Schließlich zeigt Fig. 3 eine erfindungsgemäße Weiterbildung einer in dem eigenen deutschen Gebrauchsmuster DE 203 21144 21 in Fig. 3 gezeigten Reinigungsvorrichtung. Diese Reinigungsvorrichtung weist einen Schlauch aus Kupferfäden 8 auf, der ähnlich der Geflechtschirmung eines Elektrokabels aufgebaut ist. Dieser Schlauch aus Kupferfäden 8, der sich idealerweise über die gesamte Länge des Dachfirsts erstreckt, wird mit Halteschellen 9 am Dach befestigt. Die Halteschellen 9 haben eine ringförmige Öffnung 9.a, in der der Schlauch aus Kupferfäden 8 eingeführt ist. In dem Schlauch aus Kupferfäden 8 ist dabei ein im Querschnitt ring- oder zylinderförmiger, schwefelhaltiger Schwefelmaterialträger aufgenommen.

Als Schwefelmaterialträger eignet sich dabei wiederum ein Sinterkörper mit eingesintertem Schwefelmaterial, ein Körper aus einer schwefelhaltigen Legierung etc., wobei das Kupfergeflecht auch mit Schwefelmaterial beschichtet sein könnte. Auf gleiche Weise könnten die weiteren in der DE 203 21 144 beschriebenen, gezeigten und beanspruchten Ausführungsformen erfindungsgemäß weitergebildet werden.

Selbstverständlich sind Abweichungen und Abwandlungen von den dargestellten Ausführungsformen möglich, ohne den Namen der Erfindung zu verlassen.

So wäre es beispielsweise möglich, anstatt Kupferblechen oder -fäden Zinkorbleche oder Zinkfäden zu verwenden.

## Patentansprüche

1. Reinigungsvorrichtung für dem Wetter ausgesetzte Oberflächen, insbesondere Dächer, welche zumindest ein Reaktionsmaterial enthält, das im Zusammenwirken mit natürlicher Feuchte oberflächenreinigende Verbindungen erzeugt, welche Bakterien, Algen, Pilze und/oder Flechten abtöten oder deren Wachstum zumindest hemmen und/oder den Umweltschmutz beseitigen, wobei das Reaktionsmaterial so in der Reinigungsvorrichtung enthalten ist, dass es im Lauf der Zeit nach und nach über der dem Wetter ausgesetzte Oberfläche abgegeben wird, **dadurch gekennzeichnet, dass** die Reinigungsvorrichtung Schwefelmaterial enthält, mit dem Reaktionsmaterial zu einer oberflächenreinigenden Sulfatverbindung reagieren kann, wobei die Reinigungsvorrichtung das Schwefelmaterial so enthält, dass es im Lauf der Zeit nach und nach über der dem Wetter ausgesetzte Oberfläche abgegeben wird.

2. Reinigungsvorrichtung nach Anspruch 1, **dadurch gekennzeichnet, dass** das Reaktionsmaterial ein elementares Reaktionsmetall, und/oder eine Verbindung ist, die das Reaktionsmetall enthält, und/oder ein das Reaktionsmetall und/oder die Reaktionsmetallverbindung enthaltendes Stoffgemisch, wobei das Reaktionsmetall vorzugsweise Kupfer und/oder Zink ist, und das Schwefelmaterial elementarer Schwefel und/oder eine sulfid-, sulfit- sulfat- sulfoxid- und/oder organische Schwefelverbindung ist und/oder ein den Schwefel oder die Schwefelverbindung enthaltendes Stoffgemisch.

3. Reinigungsvorrichtung nach Anspruch 1 oder 2, **dadurch gekennzeichnet, dass** zumindest ein Reaktionsmaterialträger vorgesehen ist, der das Reaktionsmaterial enthält und zumindest ein Schwefelmaterialträger, der das Schwefelmaterial enthält, wobei die Reinigungsvorrichtung so viel Schwefelmaterial enthält, dass sämtliche Reaktionsmaterialträger und Schwefelmaterialträger zusammen mindestens 0,6 Gewichts% Schwefel enthalten, insbesondere mindestens 5 Gewichts% Schwefel, beispielsweise mindestens 25% Schwefel.

4. Reinigungsvorrichtung nach Anspruch 1, 2 oder 3, **dadurch gekennzeichnet, dass** zumindest ein Reaktionsmaterialträger vorgesehen ist, der das Reaktionsmaterial enthält und zumindest ein Schwefelmaterialträger, der das Schwefelmaterial enthält, wobei zumindest einer der Reaktionsmaterialträger und zumindest einer der Schwefelmaterialträger gleichzeitig Reaktionsmaterial- und Schwefelmaterialträger ist, welcher sowohl einen Anteil Reaktionsmaterial als auch einen Anteil Schwefel enthält.

5. Reinigungsvorrichtung nach einem der Ansprüche 1 bis 4, **dadurch gekennzeichnet, dass** der Schwefel in zumindest einem der Schwefelmaterialträger in festem Aggregatzustand vorliegt, insbesondere als Legierungsbestandteil oder -einschluss, als Salz oder Mineral, beispielsweise gediegen oder als Sulfiderz.

6. Reinigungsvorrichtung nach Anspruch 5, **dadurch gekennzeichnet, dass** der zumindest einer der Schwefelmaterialträger zumindest einen Anteil einer Legierung enthält, die einen Anteil Reaktionsmaterial und einen Anteil Schwefel enthält, wie beispielsweise Niello, oder eine Kupfer-Schwefel-Legierung, wie beispielsweise CuSP, oder ein Kupfermaterial mit schwefelhaltigen Einschlüssen.

7. Reinigungsvorrichtung nach Anspruch 5 oder 6, **dadurch gekennzeichnet, dass** zumindest einer der Schwefelmaterialträger zumindest einen Anteil eines Minerals enthält, welches einen Anteil Reaktionsmaterial und einen Anteil Schwefel enthält, beispielsweise eines Kupfererzes.

8. Reinigungsvorrichtung nach einem der Ansprüche 5 bis 7, **dadurch gekennzeichnet, dass** zumindest einer der Schwefelmaterialträger zumindest einen Anteil eines Salzes enthält, welches einen Anteil Reakfionsmaterial und einen Anteil Schwefel enthält, wie beispielsweise Kupfersulfat.

9. Reinigungsvorrichtung nach einem der vorhergehenden Ansprüche,**dadurch gekennzeichnet, dass** zumindest einer der Schwefelmaterialträger Schwefel in flüssigem Aggregatzustand enthält, insbesondere eine schweflige Lösung, beispielsweise eine schwefelsaure oder Schwefelsäurelösung.

10. Reinigungsvorrichtung nach Anspruch 9, **dadurch gekennzeichnet, dass** zumindest ein Schwefelmaterialträger zumindest einen Anteil einer Lösung enthält, welche einen Anteil Kupfer und einen Anteil Schwefel enthält, insbesondere eine Kupfersulfid-, -polysulfid- oder eine Kupferhydroxid-Schwefelsäure-Lösung.

11. Reinigungsvorrichtung nach einem der vorhergehenden Ansprüche,**dadurch gekennzeichnet, dass** zumindest ein Schwefelmaterialträger in gasförmigem Aggregatzustand vorliegt.

12. Reinigungsvorrichtung nach einem der Ansprüche 3 bis 11, **dadurch gekennzeichnet, dass** zumindest einer der Schwefelmaterialträger neben dem Schwefelmaterial ein Trägermaterial aufweist.

13. Reinigungsvorrichtung nach Anspruch 12, **dadurch gekennzeichnet, dass** das Trägermaterial ein Gebinde, Gewebe, Gestrick, Gewölle, Gewirke, Geflecht oder Vlies ist, wobei beispielsweise das Schwefelmaterial pastenförmig aufgetragen ist.

14. Reinigungsvorrichtung nach Anspruch 12 oder 13, **dadurch gekennzeichnet, dass** das Trägermaterial ein in Form gesintertes, gewalztes, gestanztes oder gepresstes Bauteil ist, wobei beispielsweise das Schwefelmaterial sandwichartig zwischen zwei Lagen des Trägermaterials gepresst oder in einem Gehäuse aus dem Trägermaterial aufgenommen ist und das Trägermaterial eine genoppte und/oder perforierte Oberfläche aufweist oder beispielsweise in Sinterporen des Trägermaterials eingeschlossen ist und.

15. Reinigungsvorrichtung nach Anspruch 12, 13 oder 14, **dadurch gekennzeichnest, dass** das Trägermaterial ein Bindemittel ist, mit dem das Schwefelmaterial formgebend verbunden ist, wobei beispielsweise das Schwefelmaterial mit dem Bindemittel zu einer Platte verklebt ist.

16. Reinigungsvorrichtung nach einem der Ansprüche 12 bis 15, **dadurch gekennzeichnet, dass** das Trägermaterial zumindest einer der Reaktionsmaterialträger ist, und insbesondere aus Blech ist, vorzugsweise aus Kupferblech oder -folie, besonders bevorzugt aus einem Blech aus Spenglerkupfer.

17. Reinigungsvorrichtung nach einem der Ansprüche 3 bis 16, **dadurch gekennzeichnet, dass** zumindest einer der Reaktionsmaterialträger neben dem Reaktionsmaterial ein Trägermaterial aufweist.

18. Reinigungsvorrichtung nach Anspruch 17, **dadurch gekennzeichnet, dass** das Trägermaterial zumindest einen Teil des Reaktionsmaterials und einen Teil des Schwefelmaterials trägt.

19. Reinigungsvorrichtung nach einem der Ansprüche 12 bis 18,**dadurch gekennzeichnet, dass** das Schwefelmaterial mit dem Trägermaterial verschweißt, verklebt oder mit oder ohne Fremdniet vernietet ist.

20. Reinigungsvorrichtung nach einem der vorhergehenden Ansprüche, **dadurch gekennzeichnet, dass** ein Tank zur Aufnahme einer Flüssigkeit vorgesehen ist und eine Berieselungsvorrichtung zum Ausbringen der Flüssigkeit auf dem Reaktionsmatei-ialträger, wobei die Flüssigkeit vorzugsweise der Schwefelmaterialträger nach Anspruch 9 oder 10 ist.

## Claims

1. Cleaning apparatus for surfaces exposed to the weather, in particular roofs, which comprises at least a reaction material which cooperates with natural moisture to produce surface-cleaning compounds which kill bacteria, algae, fungi and/or lichens or at least inhibit their growth and/or remove environmental dirt, wherein the reaction material is present in the cleaning apparatus such that the reaction material is gradually in the course of time delivered over the surface which is exposed to the weather, **characterized in that** the cleaning apparatus contains sulphur material with which reaction material can react to form a surface-cleaning sulphate compound, the cleaning apparatus containing the sulphur material such that the sulphur material is delivered gradually in the course of time over the surface which is exposed to the weather.

2. Cleaning apparatus according to Claim 1, **characterized in that** the reaction material is an elemental reaction metal, and/or is a compound which contains the reaction metal, and/or is a composition of matter containing the reaction metal and/or the reaction metal compound, wherein the reaction metal is preferably copper and/or zinc, and the sulphur material is elemental sulphur and/or a sulphide, sulphite, sulphate, sulphoxide and/or organosulphur compound and/or a composition of matter containing the sulphur or the sulphur compound.

3. Cleaning apparatus according to Claim 1 or 2, **characterized in that** there is provided at least one reaction material carrier, which contains the reaction material, and at least one sulphur material carrier, which contains the sulphur material, wherein the cleaning apparatus contains sufficient sulphur material that all reaction material carriers and sulphur material carriers together contain at least 0.6% by weight of sulphur, in particular at least 5% by weight of sulphur, for example at least 25% of sulphur.

4. Cleaning apparatus according to Claim 1, 2 or 3, **characterized in that** there is provided at least one reaction material carrier, which contains the reaction material, and at least one sulphur material carrier, which contains the sulphur material, wherein at least one of the reaction material carriers and at least one of the sulphur material carriers is both a reaction material and a sulphur material carrier, which contains both a fraction of reaction material and a fraction of sulphur.

5. Cleaning apparatus according to any one of Claims 1 to 4, **characterized in that** the sulphur in at least one of the sulphur material carriers is present therein in a solid state, in particular as alloy constituent or inclusion, as salt or mineral, for example pure or as sulphide ore.

6. Cleaning apparatus according to Claim 5, **characterized in that** at least one of the sulphur material carriers contains at least a fraction of an alloy which contains a fraction of reaction material and a fraction of sulphur, such as for example niello, or a copper-sulphur alloy, such as for example CuSP, or a copper material having sulphur-containing inclusions.

7. Cleaning apparatus according to Claim 5 or 6, **characterized in that** at least one of the sulphur material carriers contains at least a fraction of a mineral which contains a fraction of reaction material and a fraction of sulphur, for example a copper ore.

8. Cleaning apparatus according to any one of Claims 5 to 7, **characterized in that** at least one of the sulphur material carriers contains at least a fraction of a salt which contains a fraction of reaction material and a fraction of sulphur, such as for example copper sulphate.

9. Cleaning apparatus according to any one of the preceding claims, **characterized in that** at least one of the sulphur material carriers contains sulphur in a liquid state, in particular a sulphurous solution, for example a sulphuric acid solution or a solution rendered acidic with sulphuric acid.

10. Cleaning apparatus according to Claim 9, **characterized in that** at least one sulphur material carrier contains at least a fraction of a solution which contains a fraction of copper and a fraction of sulphur, in particular a copper sulphide, copper polysulphide or a copper hydroxide-sulphuric acid solution.

11. Cleaning apparatus according to any one of the preceding claims, **characterized in that** at least one sulphur material carrier is present in a gaseous aggregate state.

12. Cleaning apparatus according to any one of Claims 3 to 11, **characterized in that** at least one of the sulphur material carriers includes a carrier material as well as the sulphur material.

13. Cleaning apparatus according to Claim 12, **characterized in that** the carrier material is a wrapped, woven, loop-drawingly knitted, staple, loop-formingly knitted, braided or nonwoven structure and the sulphur material is applied in paste form for example.

14. Cleaning apparatus according to Claim 12 or 13, **characterized in that** the carrier material is a structural component sintered, rolled, stamped or pressed into shape and for example the sulphur material is sandwiched between two plies of the carrier material or accommodated in a housing composed of the carrier material and the carrier material has a stippled and/or perforated surface or is for example enclosed in sintered pores of the carrier material.

15. Cleaning apparatus according to Claim 12, 13 or 14, **characterized in that** the carrier material is a binder with which the sulphur material is bonded together in a shape-conferring manner and for example the sulphur material is adhered together with the binder to form a plate.

16. Cleaning apparatus according to any one of Claims 12 to 15, **characterized in that** the carrier material is at least one of the reaction material carriers and is in particular of sheet metal, preferably of copper sheet or foil, more preferably of a sheet of plumber's copper.

17. Cleaning apparatus according to any one of Claims 3 to 16, **characterized in that** at least one of the reaction material carriers includes a carrier material as well as the reaction material.

18. Cleaning apparatus according to Claim 17, **characterized in that** the carrier material carries at least a portion of the reaction material and a portion of the sulphur material.

19. Cleaning apparatus according to any one of Claims 12 to 18, **characterized in that** the sulphur material is bonded to the carrier material by welding, adhering or riveting with or without an extraneous rivet.

20. Cleaning apparatus according to any one of the preceding claims, **characterized in that** there is provided a tank for accommodating a liquid and an irrigation apparatus for applying the liquid to the reaction material carrier, the liquid preferably being the sulphur material carrier according to Claim 9 or 10.

## Revendications

1. Dispositif de nettoyage de surfaces exposées aux éléments climatiques, notamment des toits, qui contient au moins un matériau de réaction, qui produit des composés nettoyant les surfaces par interaction avec l'humidité naturelle, lesquelles détruisent les bactéries, algues, champignons et/ou lichens ou entravent au moins leur croissance et/ou éliminent la salissure atmosphérique, moyennant quoi le matériau de réaction est contenu dans le dispositif de nettoyage de telle sorte qu'il soit délivré en continu au fil du temps sur les surfaces exposées aux éléments climatiques, **caractérisé en ce que** le dispositif de nettoyage contient un matériau soufré, avec lequel le matériau de réaction peut réagir en un composé de sulfate nettoyant la surface, moyennant quoi le dispositif de nettoyage contient le matériau soufré de telle sorte qu'il soit délivré en continu au fil du temps sur les surfaces exposées aux éléments climatiques.

2. Dispositif de nettoyage selon la revendication 1, **caractérisé en ce que** le matériau de réaction est un métal de réaction élémentaire et/ou un composé, qui contient le métal de réaction et/ou un composite contenant le métal de réaction et/ou le composé de métal de réaction, le métal de réaction étant de préférence du cuivre et/ou du zinc, et le matériau soufré étant un soufre élémentaire et/ou un composé de sulfure, sulfite, sulfate, sulfoxyde de soufre et/ou de soufre organique et/ou un composite contenant le soufre ou le composé de soufre.

3. Dispositif de nettoyage selon la revendication 1 ou 2, **caractérisé en ce que** au moins un support de matériau de réaction est prévu, lequel contient le matériau de réaction et au moins un support de matériau soufré, qui contient le matériau de soufre, le dispositif de nettoyage contenant autant de matériau soufré que tous les supports de matériau de réaction et les supports de matériau soufré contiennent conjointement au moins 0,6% en poids de soufre, notamment au moins 5% en poids de soufre, par exemple au moins 25% en poids de soufre.

4. Dispositif de nettoyage selon la revendication 1, 2 ou 3, **caractérisé en ce que** au moins un support de matériau de réaction est prévu, lequel contient le matériau de réaction et au moins un support de matériau soufré, qui contient le matériau soufré, au moins un des supports de matériau de réaction et au moins un des supports de matériau soufré étant simultanément un support de matériau de réaction et un support de matériau soufré, qui contient une fraction de matériau de réaction ainsi qu'une fraction de soufre.

5. Dispositif de nettoyage selon une des revendications 1 à 4, **caractérisé en ce que** le soufre est présent dans au moins un des supports de matériau soufré à l'état d'agrégat solide, notamment en tant que composant ou inclusion d'alliage, comme sel ou minéral, par exemple sous forme pure ou comme minerai de sulfure.

6. Dispositif de nettoyage selon la revendication 5, **caractérisé en ce que** au moins un des supports de matériau soufré contient au moins une fraction d'un alliage, qui contient une fraction de matériau de réaction et une fraction de soufre, comme par exemple du nielle, ou un alliage cuivre/soufre, comme par exemple du CuSP, ou un matériau de cuivre avec des inclusions contenant du soufre.

7. Dispositif de nettoyage selon la revendication 5 ou 6, **caractérisé en ce que** au moins un des supports de matériau soufré contient au moins une fraction d'un minéral, qui contient une fraction de matériau de réaction et une fraction de soufre, par exemple un minerai de cuivre.

8. Dispositif de nettoyage selon une des revendications 5 à 7, **caractérisé en ce que** au moins un des supports de matériau soufré contient au moins une fraction d'un sel, qui contient une fraction de matériau de réaction et une fraction de soufre, comme par exemple du sulfate de cuivre.

9. Dispositif de nettoyage selon une des revendications précédentes, **caractérisé en ce que** au moins un des supports de matériau soufré contient du soufre en l'état d'agrégat liquide, notamment une solution sulfurique, par exemple un acide sulfurique ou une solution d'acide sulfurique.

10. Dispositif de nettoyage selon la revendication 9, **caractérisé en ce que** au moins un support de matériau soufré contient au moins une fraction d'une solution, qui contient une fraction de cuivre et une fraction de soufre, notamment une solution de sulfure de cuivre, de polysulfure de cuivre ou une solution d'acide sulfurique/hydroxyde de cuivre.

11. Dispositif de nettoyage selon une des revendications précédentes, **caractérisé en ce que** au moins un support de matériau soufré est présent en l'état d'agrégat gazeux.

12. Dispositif de nettoyage selon une des revendications 3 à 11, **caractérisé en ce que** au moins un des supports de matériau soufré présente un matériau de support en plus du matériau soufré.

13. Dispositif de nettoyage selon la revendication 12, **caractérisé en ce que** le matériau de support est une botte, un tissu, un tricot, une pelote, une bonneterie, un treillis ou un tissu non tissé, moyennant quoi le matériau soufré est appliqué par exemple sous forme pâteuse.

14. Dispositif de nettoyage selon la revendication 12 ou 13, **caractérisé en ce que** le matériau de support prend la forme d'un composant fritté, laminé, estampé ou pressé, moyennant quoi par exemple le matériau soufré est pressé en sandwich entre deux couches du matériau de support ou est renfermé dans un logement constitué du matériau de support et **en ce que** le matériau de support présente une surface boulochée et/ou perforée ou est par exemple inclus dans les pores de frittage du matériau de support.

15. Dispositif de nettoyage selon la revendication 12, 13 ou 14, **caractérisé en ce que** le matériau de support est un liant, avec lequel le matériau soufré est relié par façonnage, moyennant quoi par exemple le matériau soufré est collé avec le liant en une plaque.

16. Dispositif de nettoyage selon une des revendications 12 à 15, **caractérisé en ce que** le matériau de support est au moins un des supports de matériau de réaction, et notamment est constitué d'une tôle, de préférence d'une tôle ou d'une feuille de cuivre, de manière encore préférée d'une tôle en cuivre de ferblanterie.

17. Dispositif de nettoyage selon une des revendications 3 à 16, **caractérisé en ce que** au moins un des supports de matériau de réaction présente un matériau de support en dehors du matériau de réaction.

18. Dispositif de nettoyage selon la revendication 17, **caractérisé en ce que** le matériau de support supporte au moins une partie du matériau de réaction et une partie du matériau soufré.

19. Dispositif de nettoyage selon une des revendications 12 à 18, **caractérisé en ce que** le matériau soufré est soudé, collé ou riveté avec ou sans rivet extérieur au matériau de support.

20. Dispositif de nettoyage selon une des revendications précédentes, **caractérisé en ce que** un réservoir pour contenir un liquide est prévu et un dispositif d'irrigation pour amener le liquide sur le support de matériau de réaction, le liquide étant de préférence le support de matériau soufré selon la revendication 9 ou 10.
